# EUROPÄISCHE PATENTSCHRIFT

(11) **EP 0 839 308 B1**
(45) Veröffentlichungstag und Bekanntmachung des Hinweises auf die Patenterteilung: **01.12.1999**
(21) Anmeldenummer: 96907253.7
(22) Anmeldetag: 15.03.1996
(51) Int. Cl.: F28D 9/00

(54) **PLATTENWÄRMETAUSCHER**
PLATE HEAT EXCHANGER
ECHANGEUR DE CHALEUR A PLAQUES

(30) Priorität: 17.03.1995 DE 19510847
(43) Veröffentlichungstag der Anmeldung: 06.05.1998
(73) Patentinhaber: Rehberg, Michael, 13053 Berlin (DE)
(72) Erfinder: Rehberg, Michael, 13053 Berlin (DE)
(86) Internationale Anmeldenummer: DE9600487
(87) Internationale Veröffentlichungsnummer: WO9629558

(56) Entgegenhaltungen:
- EP-A- 0 097 726
- DE-A- 1 913 226
- FR-A- 626 167
- FR-A- 2 323 119

## Beschreibung

Die Erfindung betrifft einen Plattenwärmetauscher, der aus einem Stapel gleichgroßer und gleichförmig profilierter Platten besteht, in dem benachbarte Platten sich abwechselnd ihre Vorderseiten oder ihre Rückseiten zuwenden, und in dem die Platten an den Stellen, an denen sie sich berühren und gegeneinander abstützen, verschweißt oder verlötet sind. Ein derartiger Plattenwärmetauscher ist aus der FR-A-2 323 119 bekannt.

Anwendungsgebiete dieses Wärmetauschers sind vor allem die Kühl- und Gefriertechnik mit verdampfenden und kondensierenden Medien, die Maschinenkühlung sowie Wärmeübertragungsvorgänge, bei denen ein Medium frei aus einem Behälter in den Wärmetauscher eintritt.

Bei bekannten Wärmetauschern durchströmen wärmeabgebende und wärmeaufnehmende Medien Kanäle mit annähernd konstantem Querschnitt. Dieser Querschnitt kann um einen Mittelwert schwanken, z.B. durch den Einbau von Hindernissen, welche die Turbulenz der Strömung erhöhen und damit den Wärmeübergang verbessern sollen, er nimmt aber während des Wärmeaustausches weder kontinuierlich ab noch zu. Das gilt für die bekannten Röhrenwärmetauscher ebenso wie für bekannte Spiral- und Plattenwärmetauscher.

Für Wärmetauscher gilt das Prinzip, möglichst große Wärmetauscherflächen in einem möglichst kleinen Bauvolumen unterzubringen und große Wärmeübertragungsleistungen bei möglichst geringen Druckverlusten zu erreichen.

In den DE-PS 669442 und 862757 sowie in der DE-AS 1913226 wurde versucht, dieses Prinzip durch übereiandergeschichtete Platten zu realisieren, zwischen denen für jedes der am Wärmetausch beteiligte Medium ein in Form einer Spirale verlaufender Kanal angeordnet ist. Nach der FR-PS 2323119 werden diese Kanäle durch Warmpressen eingeformt. Beim Zusammenfügen der gleichgroßen und gleichförmigen Platten zu einem Stapel wird jede zweite gewendet, wodurch die Kanäle an den Seiten einer jeden Platte gegenläufig angeordnet sind. Sie haben einen annähernd konstanten Querschnitt.

Die Medien sind gezwungen, die Kanäle in ihrer ganzen Länge zu durchlaufen. Dabei ist kein gleichmäßiger Wärmeübergang mit einem hohen Wirkungsgrad der Wärmeübertragung zu erreichen, weil bei der sich herausbildenden Strömung eine laminare Grenzschicht an den Wandungen entsteht, welche den Wärmeübergang behindert.

Um den Wärmeübergang zu verbessern, wurden Überströmöffnungen in die spiralig gewundenen Trennwände (DE-PS 2615977) oder axial in jede zweite Platte des Wärmetauschers (DE-PS 3210168) eingebracht. Der Fertigungsaufwand und der Materialeinsatz bei derartigen Wärmetauschern ist jedoch sehr hoch, ohne daß der Wirkungsgrad durch diese Maßnahmen wesentlich verbessert wird.

Mit dem Wärmetauscher nach der DE-OS 3827828 soll dieser Nachteil soweit behoben werden, daß sogar ein Einsatz in der Raumfahrt in Erwägung gezogen wird. Dabei wird ein Medium durch spiralförmig angeordnete Rohre geleitet, während das andere Medium diese Rohre radial vom Umfang ins Zentrum umströmt, in dem ein geringerer Druck als am Umfang herrscht. Auch bei diesem Wärmetauscher überwiegt in den Rohrleitungen die laminare Grenzschicht.

Als man erkannt hatte, daß Turbulenzen den Wärmeübergang fördern, wurde die Strömung durch den Einbau von Hindernissen turbulenter gestaltet.

Bei Plattenwärmetauschern erfolgte dies vorrangig durch die Profilierung der Platten, wie z.B. in der DE-OS 4020735 dargelegt. Die Profilierung besteht meist aus einer wellenförmigen Prägung mit im Querschnitt gleichgroßen Wellenbergen und Wellentälern quer zur Ausbreitungsrichtung.

Die gerade verlaufenden wellenförmigen Profilierungen bilden einen spitzen Winkel mit den Längsachsen der Platten, so daß bei Platten, die gegeneinander um 180° gedreht sind, sich die Wellen kreuzen und die Platten auf Abstand halten. In dem sich bildenden Spalt zwischen den Platten ist das in ihm strömende Medium einer ständigen Richtungsänderung bei sich periodisch änderndem Strömungsquerschnitt unterworfen. Die wellenförmige Profilierung stabilisiert außerdem die Platten, wodurch sie sehr dünn ausgebildet werden können. Das begünstigt ebenfalls den Wärmeübergang.

Diese Vorteile hat man sich auch bei Plattenwärmetauschern für Regenerativ-Gasturbinen zunutze gemacht, zum Beispiel nach der US-PS 3424240. Bei derartigen Wärmetauschern begrenzt ein Stapel gewellter, ringförmiger Wärmetauscherplatten einen zentralen Eintrittskanal für die heißen Abgase der Turbine. Diese Abgase strömen radial zwischen Plattenpaaren, die ihrerseits im Gegenstrom von kühler Kompressorluft durchströmt werden, zu einer am Umfang angeordneten Auslaßleitung, die mit der Verbrennungskammer der Turbine in Verbindung steht. Die Platten sind gewellt, um den Wärmetausch zwischen dem heißen Gasstrom und der Kompressorluft zu verbessern. Die Energie der Abwärme der Turbine wird so auf die komprimierte Luft übertragen, wodurch sich der Wirkungsgrad der Turbine erhöht. Die ringförmigen Platten haben radial nur eine geringe Breite, so daß sich die vergrößernden Querschnitte zwischen den Platten auf die radial nach außen strömenden heißen Abgase kaum auswirken.

Bei den bekannten Ölkühlern wird der Ölfilter axial durch eine Schraubverbindung mit dem Wärmetauscher und dieser ebenso mit dem Motor verbunden, wie in der DE-OS 3440064, der DE-OS 3938254, der DE-OS 4039776 und der DE-OS 4128153 dargestellt und beschrieben. Das hat den Nachteil, daß die Bauform und die Größe des Filters durch den Kühler vorgegeben sind und daß die am Motor auftretenden Vibrationen über den Wärmetauscher auf den Filter übertragen werden, der bei dieser Art der Verbindung an einem relativ langem Hebelarm schwingt. Dadurch ist der Wärmetauscher großen dynamischen Belastungen ausgesetzt.

Aufgabe der Erfindung ist es, einen kompakten Plattenwärmescher mit geringem Leistungsgewicht zu schaffen, der einem sich unter dem Einfluß von Wärme ausdehnenden Medium einen wachsenden Strömungsquerschnitt bietet und einem abkühlenden Medium mit abnehmendem Volumen einen sich verringernden Strömungsquerschnitt, und der dadurch die Strömung stabilisiert und den Wärmeübergang begünstigt. Außerdem soll dieser Plattenwärmetauscher die Bedingungen für den Anschluß eines Filters verbessern.

Diese Aufgabe wird erfindungsgemäß durch die Merkmale gemäß dem Patentanspruch 1 gelöst.

Die Platten sind so profiliert, daß sich benachbarte Platten entweder mit ihrem inneren und äußeren ebenen Rand oder mit ihren Profilierungen berühren und abstützen und zwischen sich einen Spalt einschließen. Vorzugsweise werden wellenförmige Profilierungen eingeprägt, die spiralförmig, insbesondere in Form einer archimedischen Spirale, verlaufen. Der Querschnitt der Wellen ist beliebig. Er kann sinus- oder trapezförmig sein. Jede Spirale beginnt und endet in einem bis zur Höhe der Wellenberge eingeprägten Plateau, in dessen Mitte je ein Durchbruch durch die Platte eingeformt ist.

An den Stellen, an denen sich die Platten im Stapel berühren, werden sie verschweißt oder verlötet, das heißt an den inneren und äußeren ebenen Rändern, an den sich kreuzenden Wellenbergen und den Plateaus. Die Durchbrüche inmitten der Plateaus werden so zu axial angeordneten Kanälen zwischen den Spalten für das wärmeaufnehmende Medium.

Die Platten werden vorzugsweise nacheinander mittels Laser verschweißt. Sie können aber auch mit einer Lotschicht versehen und unter Wärmezuführung im Stapel verlötet werden. Der Plattenwärmetauscher ist von eine Gehäuse umschlossen, in dem vorteilhaft ein Filter, z.B. ein Ölfilter, angeordnet werden kann, der den gesamten Umfang des Wärmetauschers umschließt und daher eine um ein Vielfaches größere Filterfläche aufweist als bekannte axial anzuschließende Filter. Dieser Filter zeichnet sich durch geringere Druckverluste und eine größere Nutzungsdauer aus.

Bei dieser Anordnung des Filters werden die vom Motor übertragenen Vibrationen gedämpft und beeinträchtigen kaum noch die Stabilität des Wärmetauschers.

Der höchste Wirkungsgrad der Wärmeübertragung wird mit dem erfindungsgemäßen Plattenwärmetauscher mit Medien erreicht, die während des Wärmetausches den Übergang von der gasförmigen zur flüssigen Phase oder von der flüssigen zur gasförmigen Phase durchlaufen. Bei diesen Phasenübergängen verändern die Medien extrem ihre Volumina. Die damit bei herkömmlichen Wärmetauschern auftretenden extremen Änderungen des Druckes werden mit dem vorgeschlagenen Plattenwärmetauscher weitgehend vermieden, weil dem expadierenden Medium ein mit dem Radius wachsender Strömungsquerschnitt und dem kondensierenden Medium ein sich im gleichen Maße verengender Strömungsquerschnitt zur Verfügung steht. Das erhöht den Wirkungsgrad des Wärmeüberganges und stellt geringere Anforderungen an die Festigkeit des Wärmetauschers.

Die Erfindung wird im folgenden an Ausführungsbeispielen beschrieben:
- Fig. 1: zeigt die Ansicht einer Platte und
- Fig. 2: den radialen Schnitt durch einen Plattenwärmetauscher ohne Gehäuse,
- Fig. 3: einen axialen Schnitt AA durch einen Plattenwärmetauscher mit Gehäuse.

Der Plattenwärmetauscher besteht aus einem Stapel gleichgroßer und gleichartig profilierter ringförmiger Platten 1, in dem benachbarte Platten 1 gegeneinander um 180° gewendet sind und sich entweder ihre Vorderseiten 2 oder ihre Rückseiten 3 zuwenden.

Der innere Rand 4 und der äußere Rand 5 einer jeden Platte 1 schließen die Wärmetauscherfläche 6 ein, die in Form einer Welle 7 profiliert ist, deren Wellenberge wie eine archimedische Spirale verlaufen und in je einem bis zur Höhe der Wellenberge eigeprägten Plateau 8 beginnen und enden, in deren Mitte jeweils ein Durchbruch 9 durch die Platte 1 eingeformt ist.

Der Außendurchmesser der Platte 1 ist um ein Vielfaches größer als ihr Innendurchmesser, um eine große Wärmetauscherfläche 6 zu erhalten.

Bei benachbarten Platten 1 sind entweder die sich berührenden ebenenen Ränder 4 und 5 oder die sich berührenden Plateaus 8 und die sich kreuzenden Wellen 7 an ihren Berührungspunkten mittels Laser verschweißt.

Die durch die Durchbrüche 9 gebildeten axialen Kanäle 10 und 11 sind mit den Ringleitungen 12 und 13 an den Stirnseiten des Plattenwärmetauschers verbunden.

Der Plattenwärmetauscher ist von einem Gehäuse 14 eingeschlossen in dessen Umfang ein Filter 15 angeordnet ist. Dem Filter 15 wird über die Leitung 16 vom Motor heißes Öl zugeführt, das durch den Filter 15 in den Plattenwärmetauscher strömt und nach dem Kühlen über die Leitung 17 wieder dem Motor zugeführt wird. Gekühlt wird das Öl durch Wasser, das über die Ringleitungen 12 und 13 zu- und abgeführt wird.

### Verwendete Bezugszeichen

- 1: Platte des Plattenwärmetauschers
- 2: Vorderseite der Platte 1
- 3: Rückseite der Platte 1
- 4: innerer ebener Rand der Platte 1
- 5: äußerer ebener Rand der Platte 1
- 6: Wärmetauscherfläche der Platte 1
- 7: eingeprägte Welle in der Wärmetauscherfläche 6
- 8: eingeprägtes Plateau am Anfang und Ende einer jeden Welle 7
- 9: Durchbruch durch die Platte 1
- 10: axiale Kanäle am inneren Rand 4
- 11: axiale Kanäle am äußeren Rand 5
- 12: Ringleitung an den Kanälen 10
- 13: Ringleitung an den Kanälen 11
- 14: Gehäuse des Plattenwärmetauschers
- 15: Filter
- 16: Leitung vom Motor zum Plattenwärmetauscher
- 17: Leitung vom Plattenwärmetauscher zum Motor

## Patentansprüche

1. Plattenwärmetauscher, bestehend aus einem Stapel gleichgroßer und gleichförmig profilierter ringförmiger Platten (1), die sich abwechselnd ihre Vorderseiten (2) und ihre Rückseiten (3) zuwenden, durch die Profilierung auf Abstand gehalten werden und die auf der einen Seite von einem wärmeabgebenden Medium und auf der anderen Seite von einem wärmeaufnehmenden Medium umströmt werden, dadurch gekennzeichnet, daß die Platten (1) einen inneren ebenen Rand (4) und einen äußeren ebenen Rand (5) sowie eine von diesen eingeschlossene Wärmetauscherfläche (6) aufweisen, die in Form von Wellen (7) profiliert ist, die spiralig verlaufen und jeweils in einem bis zur Höhe der Wellenberge eingeprägten Plateau (8) beginnen und enden, in deren Mitte jeweils ein Durchbruch (9) durch die Platte (1) eingeformt ist, daß die sich im Stapel berührenden inneren und äußeren Ränder (4) und (5), Plateaus (8) und kreuzenden Wellen (7) der Platten (1) miteinander verschweißt oder verlötet sind und daß den so verbundenen Platten (1) das wärmeabgebende Medium über ihren gesamten Umfang zugeführt wird, von wo es radial zu dem von den ringförmigen Platten (1) eingeschlossenen zentralen Kanal (17) strömt, während das wärmeaufnehmende Medium in eine an der Stirnseite angebrachte Ringleitung (12) eingeleitet wird, um von dort im radialen Gegenstrom zum anderen Medium zur Ringleitung (13) zu strömen.

2. Plattenwärmetauscher nach Anspruch 1, dadurch gekennzeichnet, daß die wellenförmigen Profilierungen in Form archimedischer Spiralen verlaufen.

3. Plattenwärmetauscher nach Anspruch 1 bis 2 , dadurch gekennzeichnet, daß die Wellen (7) einen sinusförmigen oder trapezförmigen Querschnitt haben.

4. Plattenwärmetauscher nach Anspruch 1 bis 3, dadurch gekennzeichnet, das er von einem Gehäuse (14) eingeschlossen ist, in dessen Umfang ein Filter (15) angeordnet ist.

## Claims

1. Plate heat exchanger consisting of a pile of plates of identical size and uniform profile, in which adjacent plates (1) positioned so as to alternatively face each other's front sides (2) and reverse sides (3), the profiling keeping the plates at a distance and around one side of which flows a heat-releasing medium and around the other side of which flows a heat-absorbing medium characterised in that plates (1) have an inner plane edge (4) and an outer plane edge (5) as well as a heat exchange surface (6) enclosed by the edges as aforesaid, in that such heat exchange surface is profiled in the form of undulations (7) disposed spirally and beginning and ending in a plateau (8) impressed to the level of the crests of the undulations, in whose centre an opening (9) each is formed through plate (1), characterised further in that inner edges (4) and outer edges (5) contacting each other in the pile, plateaus (8) and crossing undulations (7) of plates (1) are welded or soldered together, and further in that plates (1) so connected are supplied with the heat-releasing medium around their full circumference, from where such medium flows radially to central duct (17) enclosed by annular plates (1) whereas the heat-absorbing medium enters ring pipe (12) positioned at the front side to flow from there to ring line (13) in a radial countercurrent to the other medium.

2. Plate heat exchanger as claimed in Claim 1 in which the undulatory profilings have the form of Archimedian spirals.

3. Plate heat exchanger as claimed in Claims 1 and 2 in that undulations (7) have a sinusoidal or trapezoidal cross section.

4. Plate heat exchanger according to Claims 1 to 3 in that it is enclosed in housing (14) around whose circumference filter (15) is positioned.

## Revendications

1. L'échangeur thermique à plaques, composé d'un empilement de plaques (1) profilées de forme circulaire et de taille identique et de forme identique, dont alternativement leur face avant (2) et leur face arrière (3) correspondent, et seront maintenues à écart par le profilement qui se trouve sur l'un des cotés, et un médium s'écoule à travers une partie porteuse de médium portant la chaleur vers l'autre coté dans lequel s'écoule un médium capteur de chaleur, déterminé en cela par le fait que les plaques (1) présentent un rebord (4) intérieur plan et un rebord (5) extérieur plan de même que l'une de ces surfaces (6) d'échange thermique enfermées qui est profilée en forme d'ondulations (7) qui évoluent en spirale et qui commencent et se terminent jusqu'à un pic d'ondulation du plateau (8) poinçonné dans le milieu duquel un perçage (9) dans chacun est formé à travers la plaque (1) qui se formant en empilement de rebords (4) et (5) intérieurs et extérieurs en contact, de plateaux (8) et d'ondulations (7) des plaques (1) sont soudées et brasées entre elles et que le médium évacuateur de chaleur sera conduit sur toute la circonférence des plaques (1) ainsi assemblées d'où s'écoule de manière radiale vers le canal central (17) enfermé dans les plaques (1) en forme circulaire pendant que le médium capteur de chaleur sera introduit dans l'un des coté frontal du conduit circulaire (12) monté afin de s'écouler depuis ce point en courant radial inverse par rapport à l'autre médium du conduit circulaire (13).

2. L'échangeur thermique à plaques selon la revendication 1 est caractérisé en cela par le fait que les profilements de forme ondulée évoluent sous forme de spirale d'archimède.

3. L'échangeur thermique à plaques selon les revendications là 2 est caractérisé en cela par le fait que les ondulations (7) comportent une section de forme sinusoïdale ou de forme trapézoïdale.

4. L'échangeur thermique à plaques selon les revendications 1 à 3 est caractérisé en cela par le fait qu'il est enfermé dans un carter (14) dans le volume duquel est ordonnancé un filtre (15).
